# EUROPÄISCHE PATENTSCHRIFT

(11) **EP 1 771 642 B1**
(45) Veröffentlichungstag und Bekanntmachung des Hinweises auf die Patenterteilung: **23.01.2008**
(21) Anmeldenummer: 05773272.9
(22) Anmeldetag: 02.07.2005
(51) Int. Cl.: F01L 13/00, F01L 1/08, F01L 1/053

(54) **VENTILTRIEB EINER BRENNKRAFTMASCHINE**
VALVE GEAR PERTAINING TO AN INTERNAL COMBUSTION ENGINE
MECANISME DE DISTRIBUTION DE MOTEUR A COMBUSTION INTERNE

(30) Priorität: 30.07.2004 DE 102004037198
(43) Veröffentlichungstag der Anmeldung: 11.04.2007
(73) Patentinhaber: INA-Schaeffler KG, 91074 Herzogenaurach (DE)
(72) Erfinder: ELENDT, Harald, 96146 Altendorf (DE); FARIA, Christof, 91054 Erlangen (DE)
(86) Internationale Anmeldenummer: PCT/EP2005/007148
(87) Internationale Veröffentlichungsnummer: WO 2006/012959

(56) Entgegenhaltungen:
- EP-A- 0 798 451
- DE-A1- 10 148 177
- DE-A1- 10 148 178
- DE-A1- 10 148 179
- DE-A1- 10 148 243
- DE-A1- 19 702 389
- PATENT ABSTRACTS OF JAPAN Bd. 014, Nr. 155 (M-0954), 26. März 1990 (1990-03-26) & JP 02 016312 A (SUZUKI MOTOR CO LTD), 19. Januar 1990 (1990-01-19)

## Beschreibung

### Gebiet der Erfindung

Ventiltrieb einer Brennkraftmaschine mit zumindest einer Nockenwelle, die eine Zahnwelle und zumindest ein Nockenstück mit mehreren unterschiedlichen, nebeneinander angeordneten Nockenbahnen aufweist, zur unterschiedlichen Betätigung von Gaswechselventilen durch Verschiebung der Nockenstücke mittels Aktuatoren auf der Zahnwelle, wobei die Zahnwelle ein Wellenprofil und die Nockenstücke ein dazu passendes Nabenprofil aufweisen.

### Hintergrund der Erfindung

Ein derartiger Ventiltrieb einer Brennkraftmaschine ist aus der DE 196 11 641 C1 bekannt. Die Verschiebung der Nockenstücke auf der Zahnwelle der Nockenwelle wird durch ein Wellen- und Nabenprofil ermöglicht. Da Hubkolbenbrennkraftmaschinen in Vier-Takt-Ausführung bei einer festgelegten Zylinderzahl festgelegte Zündfolgen haben, müssen die Nocken in einem bestimmten Winkel zueinander auf der Nockenwelle angeordnet sein. Bei einer vierzylindrigen Hubkolbenbrennkraftmaschine mit gleichen Zündabstand ist der Verdrehwinkel der Einlassventilnocken zueinander und der Auslassventilnocken zueinander je 90°. Es stellt sicherlich kein Problem dar, eine entsprechende Nockenwelle herzustellen.

### Aufgabe der Erfindung

Aufgabe der Erfindung ist es, einen gattungsgemäßen Ventiltrieb einer Brennkraftmaschine zu schaffen, durch den es möglich ist, die gleiche Zahnwelle und die gleichen Nockenstücke für die Einlass- und/oder Auslassventilnockenwelle einer Vielzahl von Motorversionen zu benutzen, da eine einheitliche Profilierung geringe Werkzeugkosten und gleiche Rohteile für die Zahnwelle und die Nockenstücke bedeutet.

### Zusammenfassung der Erfindung

Die Aufgabe der Erfindung wird dadurch gelöst, dass die Keile, Kerben oder Zähne des Wellen- und Nabenprofils eine solche Anzahl aufweisen, dass mit gleichen Zahnwellen und Nockenstücken die verschiedenen Nockenstellungen von Vier-Takt-Brennkraftmaschinen beliebiger Bauart, wie Reihen-, V- oder W-Maschinen, und beliebige Zylinderzahlen realisierbar sind.

Die Nennung von Keilen, Kerben oder Zähnen im Bezug zu den Wellen- und Nabenprofilen soll darauf hinweisen, dass es verschiedenartige genormte Wellen- und Nabenprofile gibt, die alle durch die vorliegende Erfindung erfasst werden sollen. Soll nämlich ein und dasselbe Profil und damit ein und dieselbe Zahnwelle sowie ein und dasselbe Grund-Nockenstück für die verschiedensten Winkel benutzt werden, so ist es erforderlich, unterschiedliche Winkelstellungen realisieren zu können.

Bei einem Dreizylinderreihenmotor mit gleichem Zündabstand ist der Abstand sowohl der Einlassnocken zueinander als auch der Auslassnocken zueinander je 120°, beim Vierzylinderreihenmotor 90°, beim Sechszylinder-Reihenmotor und auch beim Sechszylinder-V-Motor mit gleichem Zündabstand beträgt der Winkel 60°, bei einem Achtzylinder-V-Motor 45° und bei einem zwölfzylindrigen V-Motor 30°. Diese Winkelabstände gelten für den Gesamtmotor und folglich nur dann, wenn pro Motor eine Einlassventilnockenwelle und eine Auslassventilnockenwelle oder eine gemeinsame, einheitliche Nockenwelle für Ein- und Auslassventile zu Anwendung kommt. Wird bei V-Maschinen pro Zylinderreihe oder Zylinderbank zumindest eine eigene Nockenwelle benutzt, so geht die Zündfolge des Motors in die Überlegungen mit ein. Wechselt die Zündfolge von einer Zylinderreihe zur anderen, so verdoppelt sich der Winkelabstand der Einlassnocken und Auslassnocken auf der oder den Nockenwellen der einen Zylinderreihe. Da aber weitere Motoren, und zwar Reihen-, V-Maschinen und W-Maschinen mit bis zu zwanzig Zylindern zur Anwendung kommen können, sollen durch die geeignete Anzahl der Keile, Kerben oder Zähne alle Abstände der Nocken untereinander dargestellt werden.

In einer bevorzugten Ausgestaltung der Erfindung wird vorgeschlagen, dass die Anzahl der Keile, Kerben oder Zähne bei Reihenmaschinen mit drei, vier und sechs Zylindern und zusätzlich V-Maschinen gleichen Zündabstands mit sechs Zylindern sowie acht und zwölf zylindrige V-Maschinen vorzugsweise 24 oder ein Vielfaches von 24 beträgt. Dies ergibt sich dadurch, dass der Winkelabstand zwischen einem Sechszylinder- und Achtzylindermotor sowie einem Achtzylindermotor und einem Zwölfzylindermotor je 15° zwischen zwei Einlassnocken und zwei Auslassnocken beträgt, so dass bei einer Umdrehung der Nockenwelle von 360° 15°-Abstände realisierbar sein müssen, wodurch sich eine Anzahl von 24 Zähnen ergibt. Werden pro Zylinderreihe, wie bereits oben ausgeführt, eine Nockenwelle oder eine Einlass- und eine Auslassnockenwelle benutzt, so kann sich die Anzahl der Zähne verringern.

Weiterhin wird vorgeschlagen, dass die Anzahl der Keile, Kerben oder Zähne dann, wenn weiterhin ein fünfzylindriger Reihenmotor und eine zehnzylindrige V-Maschine mit berücksichtigt werden sollen, vorzugsweise 120 oder ein Vielfaches von 120 beträgt. Dies ergibt sich dadurch, dass unter Berücksichtigung dieser Motoren auch Verdrehstellungen der Nockenstücke zueinander von 6° und 9° Winkel möglich sein müssen, so dass sich ein gemeinsamer Teiler von 3° ergibt und sich damit 120 Zähne ergeben, wenn wiederum eine einzige oder eine Einlass- und eine Auslassnockenwelle pro Motor zur Anwendung kommen. Bei eigenen Nockenwellen pro Zylinderreihe verringert sich ggf. wiederum die Zähnezahl.

Es sei ausdrücklich darauf hingewiesen, dass auch verschiedene andere Motoren, wie W-Motoren oder auch V-Motoren bis zwanzig Zylinder, dargestellt werden können und sollen. Dabei kann der Durchmesser der Zahnwelle und der Nockenstücke durchaus in Grenzen gehalten werden, da es zusätzlich zu den angesprochenen Wellenprofilen noch Feinprofile gibt, durch die es möglich ist, bei vertretbaren Durchmessern kleine Verdrehwinkel darzustellen, zumal es bei diesen Motoren üblich ist, mehrere Nockenwellen anzuwenden

### Kurze Beschreibung der Zeichnungen

Zur weiteren Erläuterung der Erfindung wird auf die Zeichnungen verwiesen, in denen ein Ausführungsbeispiel der Erfindung vereinfacht dargestellt ist.
Es zeigen:
- Figur 1: eine Seitenansicht einer Nockenwelle mit Gaswechselventilen und
- Figur 2: einen Schnitt durch die Nockenwelle mit Zahnwelle und Nockenstück gemäß Linie II-II in Figur 1.

### Detaillierte Beschreibung der Zeichnungen

In den Figuren 1 und 2 ist, soweit im Einzelnen dargestellt, mit 1 skizziert ein Zylinder einer Hubkolbenbrennkraftmaschine dargestellt mit Teilen eines Ventiltriebes. Zu den Teilen gehören unter anderem eine Zahnwelle 2 mit Nockenstücken 3, zwei Aktuatorstiften 4 und 5, Übertragungsglieder 6 und 7 zwischen den Nockenstücken und mit 8 bezeichneten Gaswechselventilen. Die Gaswechselventile 8 können als Ein- oder Auslassventile ausgebildet sein.

Die Zahnwelle 2 weist zumindest auf Abschnitten ihrer Längserstreckung ein Wellenprofil 9 auf. Passend zu diesem sind die Nockenstücke 3 mit einem Nabenprofil 10 versehen, durch die diese verdrehfest aber axial verschiebbar auf der Zahnwelle 2 angeordnet sind.

Die Nockenstücke 3 weisen auf ihrem Außenumfang je eine Lagerstelle 11 auf, die zur Abstützung des Nockenstückes 3 und damit der Zahnwelle 2 dient. Den Lagerstellen 11 sind Lager 12 zugeordnet, die nicht dargestellt, an einem Zylinderkopf befestigt sind. An die Lagerstellen 11 der Nockenstücke 3 schließen sich beidseitig Nockenbahnen 13 und 14 an. Die Nockenbahnen 13 und 14 weisen unterschiedliche Nockenhübe auf, haben aber denselben Grundkreisdurchmesser. Letzteres ist bedeutsam, damit keine Verklemmung zwischen den Übertragungsgliedern 6 und 7 und den Nockenbahnen 13 und 14 beim Verschieben der Nockenstücke 3 entsteht. An die Nockenbahnen 13 und 14 schließen sich zylindrische Abschnitte 16 an, mit denen die Nockenstücke 3 enden. Die zylindrischen Abschnitte 16 weisen für jede Verschieberichtung je eine Verschiebenut 17 und 18 auf. Diese sind zueinander vorzugsweise spiegelbildlich ausgebildet und angeordnet, so dass die Steigung beider Verschiebenuten 17 und 18 gegenläufig ist. Sie besitzen eine Steigung, die bei einer Umdrehung der Nockenstücke 3 deren Verschiebemaß entspricht.

Die Verschiebenuten 17 und 18 laufen am Umfang der zylindrischen Abschnitte 16 über Endstücke 19 mit Abstand und versetzt zueinander aus.

Die Aktuatorstifte 4, 5 sind in nicht dargestellten Aktuatorgehäusen gelagert. Sie werden wechselweise in die Verschiebenuten 17 und 18 eingefahren. Dadurch wird die axiale Verschiebung der Nockenstücke bewirkt.

Wie insbesondere Figur 2 zu entnehmen ist, ist das Wellenprofil 9 als Zahnnabenprofil mit Zähnen 20 und Ausnehmungen 21 aufgebaut, auf das entsprechende Innenzähne und Innenausnehmungen des als Zahnnabenprofil ausgebildeten Nabenprofils 10 der Nockenstücke 3 eingepasst ist.

Durch geeignete Anzahl der Zähne des Zahnnabenprofils und des Zahnwellenprofils lassen sich die gewünschten Verdrehwinkel der Nockenstücke 3 zueinander auf ein und derselben Zahnwelle 2 verwirklichen, so dass bei einer Zähnezahl von 24 oder einem Vielfachen von 24 eine große Anzahl von Motoren mit ein und derselben Zahnwelle und denselben Grund-Nockenstücken realisierbar sind. Nimmt man noch fünfzylindrige Reihenmotoren und zehnzylindrige V-Motoren hinzu, um damit die Palette der üblichen Fahrzeugmotoren abzudecken, so können vorzugsweise 120 Zähne oder ein Vielfaches pro Zahnwellenprofil und Zahnnabenprofil günstig sein, um die gewünschte Winkelverdrehung zu erreichen.

### Bezugszeichenliste

- 1: Zylinder
- 2: Zahnwelle
- 3: Nockenstücke
- 4: Aktuatorstift
- 5: Aktuatorstift
- 6: Übertragungsglied
- 7: Übertragungsglied
- 8: Gaswechselventile
- 9: Wellenprofil
- 10: Nabenprofil
- 11: Lagerstelle
- 12: Lager
- 13: Nockenbahn
- 14: Nockenbahn
- 16: zylindrischer Abschnitt
- 17: Verschiebenut
- 18: Verschiebenut
- 19: Endstück
- 20: Zähne
- 21: Ausnehmungen

## Patentansprüche

1. Ventiltrieb einer Brennkraftmaschine mit zumindest einer Nockenwelle, die eine Zahnwelle (2) und zumindest ein Nockenstück (3) mit mehreren unterschiedlichen nebeneinander angeordneten Nockenbahnen (13, 14) aufweist zur unterschiedlichen Betätigung von Gaswechselventilen (8) durch Verschiebung der Nockenstücke (3) mittels Aktuatoren (Aktuatorstifte 4 und 5) auf der Zahnwelle (2), wobei die Zahnwelle (2) ein Wellenprofil (9) und die Nockenstücke (3) ein dazu passendes Nabenprofil (10) aufweisen, **dadurch gekennzeichnet, dass** die Anzahl der Keile, Kerben oder Zähne (19) des Wellen- (9) und Nabenprofils (10) 24 oder ein Vielfaches von 24 beträgt, so dass mit gleichen Zahnwellen (2) und Nockenstücken (3) die verschiedenen Nockenstellungen von Vier-Takt-Brennkraftmaschinen in den Versionen Reihenmaschinen mit drei, vier und sechs Zylindern sowie V6-Maschinen mit gleichem Zündabstand und acht und zwölf zylindrige V-Maschinen realisierbar sind.

2. Ventiltrieb einer Brennkraftmaschine nach Anspruch 1, **dadurch gekennzeichnet, dass** die Anzahl der Keile, Kerben oder Zähne (19) bei zusätzlich mit gleichen Zahnwellen (2) und Nockenstücken (3) versehenen fünfzylindrigen Reihenmotoren und zehnzylindrigen V-Maschinen vorzugsweise 120 oder ein Vielfaches von 120 beträgt.

## Claims

1. Valve drive for an internal combustion engine having at least one camshaft which has a toothed shaft (2) and at least one cam part (3) with a plurality of different cam paths (13, 14) arranged adjacent to one another for the variable actuation of gas exchange valves (8) by displacement of the cam parts (3) by means of actuators (actuator pins 4 and 5) on the toothed shaft (2), the toothed shaft (2) having a shaft profile (9) and the cam parts (3) having a hub profile (10) which is matched to said shaft profile (9), **characterized in that** the number of wedges, notches or teeth (19) of the shaft profile (9) and of the hub profile (10) is 24 or a multiple of 24, such that the different cam positions of four-stroke internal combustion engines in the versions of in-line engines with three, four and six cylinders and V6 engines with uniform ignition intervals and eight-cylinder and twelve-cylinder V-engines can be provided with the same toothed shafts (2) and cam parts (3).

2. Valve drive for an internal combustion engine according to Claim 1, **characterized in that** for five-cylinder in-line engines and ten-cylinder V-engines which are also provided with uniform toothed shafts (2) and cam parts (3), the number of wedges, notches or teeth (19) is preferably 120 or a multiple of 120.

## Revendications

1. Mécanisme de distribution d'un moteur à combustion interne avec au moins un arbre à cames, qui présente un arbre cannelé (2) et au moins une pièce à cames (3) avec plusieurs glissières de came (13, 14) agencées côte à côte pour un actionnement variable de soupapes d'échange des gaz (8) par déplacement des pièces à cames (3) au moyen d'actionneurs (broches d'actionneur 4 et 5) sur l'arbre cannelé (2), l'arbre cannelé (2) présentant un profil ondulé (9) et les pièces à cames (3) présentant un profil de moyeu (10) complémentaire à celui-ci, **caractérisé en ce que** le nombre de coins, d'encoches ou de dents (19) du profil ondulé (9) et du profil de moyeu (10) est 24 ou un multiple de 24, de sorte qu'avec les mêmes arbres cannelés (2) et les mêmes pièces à cames (3), il est possible de réaliser les différentes positions de came des moteurs à combustion interne quatre temps dans des versions de machines en ligne avec trois, quatre et six cylindres ainsi que de machines en V6 avec la même plage d'allumage et de machines en V à huit et douze cylindres.

2. Mécanisme de distribution selon la revendication 1, **caractérisé en ce que** le nombre des coins, des encoches ou des dents (19) sur des moteurs en ligne à cinq cylindres et des machines en V à dix cylindres, munis en plus des mêmes arbres cannelés (2) et pièces à cames (3), est de préférence 120 ou un multiple de 120.
